# EUROPÄISCHE PATENTSCHRIFT

(11) **EP 3 097 570 B1**
(45) Veröffentlichungstag und Bekanntmachung des Hinweises auf die Patenterteilung: **15.11.2017**
(21) Anmeldenummer: 14823900.7
(22) Anmeldetag: 16.12.2014
(51) Int. Cl.: H01B 11/04

(54) **KABELANORDNUNG**
CABLE ARRANGEMENT
ENSEMBLE DE CÂBLES

(30) Priorität: 23.01.2014 DE 102014000897
(43) Veröffentlichungstag der Anmeldung: 30.11.2016
(73) Patentinhaber: Rosenberger Hochfrequenztechnik GmbH & Co. KG, 83413 Fridolfing (DE)
(72) Erfinder: ARMBRECHT, Gunnar, 84453 Mühldorf am Inn (DE); MÜLLER, Thomas, 83471 Berchtesgaden (DE); KUNZ, Stephan, 83308 Trostberg (DE)
(74) Vertreter: Zeitler Volpert Kandlbinder Patent- und Rechtsanwälte Partnerschaft mbB
(86) Internationale Anmeldenummer: PCT/EP2014/003370
(87) Internationale Veröffentlichungsnummer: WO 2015/110134

(56) Entgegenhaltungen:
- WO-A1-2006/066232

## Beschreibung

Die Erfindung betrifft eine Anordnung von mindestens zwei im Wesentlichen parallel nebeneinander verlaufenden Kabeln, von denen ein erstes Kabel und ein zweites Kabel jeweils mindestens eine Verseilungsgruppe mit zwei oder mehr miteinander verseilten Leitern aufweisen.

Unter einer Verdrillung oder Verseilung wird allgemein das schraubenförmige Umeinanderwickeln mehrerer Adern bzw. Leiter eines Kabels verstanden. Beispielsweise weist ein bekanntes Twisted-Pair-Kabel zumindest eine Verseilungsgruppe auf, die zwei miteinander verdrillte Leiter umfasst. Dabei tauschen die einzelnen Leiter in Längsrichtung des Kabels ihren Platz zueinander aus. Zusätzlich bieten verdrillte bzw. verseilte Adernpaare einen besseren Schutz gegenüber äußeren elektromagnetischen Wechselfeldern und elektrostatischen Beeinflussungen.

Ferner kann durch eine Verseilung wirksam ein Übersprechen bzw. ein Crosstalk zwischen mehreren Leiterpaaren verringert werden, die nebeneinander in einem Kabel geführt werden. Dazu können zusätzlich die Schlaglängen und/oder der Drehsinn der einzelnen Verseilungsgruppen eines Kabels unterschiedlich gewählt werden. Die Einkopplung eines Fremdsignals eines ersten Leiterpaars in ein benachbartes zweites Leiterpaar kann induktiv oder kapazitiv erfolgen.

Auch wenn mehrere Kabel, die jeweils mindestens ein Leiterpaar zur Übertragung differentieller Signal aufweisen, nebeneinander verlegt werden, kann ein solches unerwünschtes Übersprechen zwischen den Kabeln (Alien-Crosstalk) auftreten. Um dieses Übersprechen zu verringern, werden die einzelnen Kabel regelmäßig mit einer Schirmung versehen. Alternativ werden Koaxialkabel verwendet.

Weitere bekannte Lösungen sehen vor, dass die einzelnen, nebeneinander zu verlegenden Kabel einen besonders dicken Mantel aufweisen oder unter einem vorgegebenen gegenseitigen Mindestabstand verlegt werden.

Die Druckschrift US 2012/0186846 sieht vor, mehrere Verseilungsgruppen in einem Kabel anzuordnen, wobei die Verseilungsgruppen wiederum miteinander verseilt sein können. Die Schlaglängen der einzelnen Verseilungen können variierend eingerichtet sein. Die Herstellung eines solchen Kabels ist allerdings besonders komplex. Ferner kann Alien-Crosstalk zwischen mehreren solchen Kabeln auftreten, die nebeneinander verlegt sind.

Die Druckschrift EP 2131 370 B1 sieht ebenfalls vor, zwei Verseilungsgruppen wiederum miteinander zu verseilen, wobei die Schlaglänge der Gruppenverseilung sinusförmig variiert. Auch dieses Kabel ist komplex in der Herstellung. Ferner kann Alien-Crosstalk zwischen mehreren solchen Kabeln auftreten, die nebeneinander verlegt sind.

Die Druckschrift WO 2006/0066232 A1 beschreibt Kabel mit vier Aderpaaren, die schraubenlinienförmig verdreht um ein gemeinsames Kabelzentrum herum verlaufen. Die Schlaglänge dieser schraubenlinienförmigen Verseilung variiert in Kabellängsrichtung zwischen zwei unterschiedlichen Längen.

Unter der Schlaglänge wird die Steigung bzw. die Ganghöhe der von der Verseilungsgruppe gebildeten Schraubenlinie verstanden. Mit anderen Worten ist die Schlaglänge diejenige Strecke, um die sich eine der verseilten Adern einer Verseilungsgruppe bei einer vollen Umdrehung in Längsrichtung des Kabels (z-Richtung) windet.

In Anbetracht der beschriebenen Probleme ist es die Aufgabe der vorliegenden Erfindung, eine Anordnung mehrerer nebeneinander verlaufender Kabel bereitzustellen, die jeweils zur Übertragung differentieller Signale geeignet sind, wobei die Anordnung einfach herstellbar ist, und wobei gleichzeitig ein Crosstalk zwischen den Leiterpaaren der einzelnen Kabel zuverlässig verhindert wird.

Dabei soll vorzugsweise auf eine Schirmung der einzelnen Kabel verzichtet werden, die zum einen teuer ist und zum anderen das Gewicht und die Biegsamkeit der Kabel negativ beeinflussen kann.

Diese Aufgabe wird erfindungsgemäß durch eine Kabelanordnung gemäß Anspruch 1 gelöst. Vorteilhafte Weiterbildungen der Erfindung sind in den abhängigen Ansprüchen beschrieben.

Erfindungsgemäß ist die Schlaglänge der Verseilungsgruppen in Längsrichtung der einzelnen Kabel jeweils variierend eingerichtet. Das bedeutet, dass sich die Schlaglänge innerhalb einer (jeder) Verseilungsgruppe in Längsrichtung des entsprechenden Kabels verändert. Zusätzlich ist die Schlaglänge mindestens einer Verseilungsgruppen-Windung der Verseilungsgruppe des ersten Kabels kleiner als die Schlaglänge einer dazu nächst benachbarten Verseilungsgruppen-Windung des zweiten Kabels, vorzugsweise um mehr als 10% kleiner, besonders bevorzugt um mehr als 20% kleiner, insbesondere um mehr als 50% kleiner. Unter einer "benachbarten Verseilungsgruppen-Windung" wird diejenige Windung der Verseilungsgruppe des zweiten Kabels verstanden, deren Startpunkt (Windungsphase 0°) von derselben senkrecht zur Kabellängsachse verlaufenden Schnittebene geschnitten wird wie der Startpunkt der mindestens einen Verseilungsgruppen-Windung des ersten Kabels.

Mit anderen Worten schneidet (mindestens) eine senkrecht zur Längsrichtung durch die zwei Kabel verlaufende Schnittebene die Verseilungsgruppe des ersten Kabels in einem ersten Verseilungsabschnitt und die Verseilungsgruppe des zweiten Kabels in einem zweiten Verseilungsabschnitt. Ausgehend von dieser Schnittebene windet sich die Verseilungsgruppe des ersten Kabels bei einer vollen Umdrehung eines Leiters weniger weit in Längsrichtung (bzw. mit einer geringeren Steigung) als die Verseilungsgruppe des zweiten Kabels.

Vorzugsweise gilt die obige Beziehung zwischen den Schlaglängen benachbarter Verseilungsgruppen-Windungen von erstem und zweitem Kabel nicht nur in einer Schnittebene, sondern in allen durch die beiden Kabel verlaufenden Schnittebenen. Mit anderen Worten sind an nur wenigen Stellen oder an keiner Stelle der Kabelanordnung in deren Längsrichtung zwei Verseilungsabschnitte mit etwa gleicher Schlaglänge unmittelbar benachbart zueinander angeordnet. Benachbarte Verseilungsgruppen-Windungen der beiden Kabel unterscheiden sich vielmehr in ihrer Schlaglänge über zumindest 50% der Länge des Kabels, insbesondere über die gesamte Länge des Kabels, um mehr als 10%, insbesondere um 20%, 50% oder mehr.

Die Schlaglänge der einzelnen Verseilungsgruppen variiert jeweils zwischen einer minimalen Schlaglänge und einer maximalen Schlaglänge, wobei ein Abstand zwischen zwei benachbarten Verseilungsabschnitten einer Verseilungsgruppe mit minimaler Schlaglänge eine Verseilungslänge X definiert.

Mit anderen Worten ist eine Verseilungslänge der Abstand zwischen zwei senkrecht zur Kabellängsrichtung verlaufenden Schnittebenen, die jeweils durch den Startpunkt (Phase 0°) einer besonders eng gewickelten Windung verlaufen, wobei zwischen den beiden besonders eng gewickelten Windungen genau eine besonders weit gewickelte Windung liegt, also der Abstand zwischen zwei Minima der oben erläuterten Kurve.

Die Verseilungslänge einer Verseilungsgruppe variiert erfindungsgemäß in Kabellängsrichtung periodisch.

Die Erfindung geht auf die Erkenntnis zurück, dass ein Übersprechen zwischen zwei Leiterpaaren dann besonders stark ist, wenn deren Verseilungen jeweils mit gleicher Phasenlage und gleicher Periodenlänge (Schlaglänge) nebeneinander verlaufen. In diesem Fall koppeln die von einer Leiterpaarwindung ausgehenden elektromagnetischen Felder nämlich besonders gut in die benachbarte Leiterpaarwindung gleicher Schlaglänge ein. Wenn sich andererseits die Schlaglängen benachbarter Leiterpaarwindungen der beiden Kabel um zumindest 10% oder mehr unterscheiden, wird ein Übersprechen zwischen den beiden Kabeln stark gedämpft. Es ist erfindungsgemäß also wichtig, die beiden Kabel derart nebeneinander anzuordnen, dass zwei benachbarte Windungen der Verseilungsgruppen der beiden Kabel jeweils unterschiedliche Schlaglängen aufweisen.

Zu diesem Zweck können die Kabel von außen sichtbare Markierungen o.dgl. aufweisen, durch die die Schlaglänge an einer bestimmten Stelle im Kabelinneren und/oder der Schlaglinienverlauf angegeben wird oder zumindest bestimmbar gemacht wird. Die Kabel der Anordnung können dann so nebeneinander angeordnet sein, dass die Markierungen jeweils versetzt zueinander positioniert sind. Dadurch wird sichergestellt, dass die angegebene Beziehung zwischen den Schlaglängen im Inneren benachbarter Kabeln erfüllt ist.

Vorzugsweise bestehen die Verseilungsgruppen jeweils aus einem verdrillten Leiterpaar. Die Kabel können jeweils Twisted-Pair-Kabel mit jeweils einem oder mehreren verdrillten Leiterpaaren sein.

Alternativ können die Verseilungsgruppen jeweils aus vier miteinander verseilten Leitern bestehen. Die Kabel können in diesem Fall jeweils Sternvierer-Kabel mit Viererverseilung sein.

Die vorteilhaften Wirkungen der Erfindung zeigen sich besonders deutlich, wenn jede Verseilungsgruppe mindestens ein Leiterpaar zur Übertragung eines differentiellen Signals aufweist. Solche nebeneinander verlaufenden Leiterpaare sind nämlich besonders anfällig für Alien-Crosstalk.

Eine erfindungsgemäße Kabelanordnung ist besonders einfach herstellbar, wenn jedes Kabel genau eine Verseilungsgruppe aufweist.

Bei einer bevorzugten Ausführungsform der Erfindung variiert die Schlaglänge der einzelnen Verseilungsgruppen jeweils zwischen der minimalen Schlaglänge und der maximalen Schlaglänge periodisch und/oder wellenförmig, insbesondere im Wesentlichen sinusförmig. Eine solche Variation der Schlaglänge in Längsrichtung der Kabel kann durch eine periodische und/oder wellenförmige Einstellung der Drehgeschwindigkeit der Wickelmaschine zum Herstellen der Verseilungen der Kabel erzeugt werden.

Mit anderen Worten beschreibt die Schlaglänge einer Verseilungsgruppe in Abhängigkeit von der Längserstreckung des Kabels eine wellenförmig, periodisch und/oder sinusförmig verlaufende Kurve, die Maxima und Minima aufweist.

Vorzugsweise variiert die Schlaglänge zwischen einer minimale Schlaglänge von mehr als 5 mm und weniger als 20 mm, bevorzugt mehr als 10 mm und weniger als 15 mm, und einer maximalen Schlaglänge von mehr als 15 mm und weniger als 50 mm, bevorzugt mehr als 22 mm und weniger als 28 mm. Solche Schlaglängen sind mit Wickelmaschinen mit vertretbarem Aufwand herstellbar und bieten einen guten Schutz vor Einflüssen durch äußere Felder auf die zu übertragenden Signale.

Bei einer bevorzugten Ausführungsform ist die Verseilungslänge größer als 0,5 m und kleiner als 10 m, vorzugsweise größer als 2 m und kleiner als 5 m.
Die Verseilungslänge einer Verseilungsgruppe oder der einzelnen Verseilungsgruppen variiert in Kabellängsrichtung periodisch, insbesondere im Wesentlichen sinusförmig. Hierdurch kann möglicher Alien-Crosstalk zwischen zwei nebeneinanderliegenden Kabeln besonders gut unterdrückt werden.

Bei einer bevorzugten Ausführungsform sind die mindestens zwei Kabel separate, insbesondere voneinander beabstandete Einzelkabel, die vorzugsweise in Form eines Bündels nebeneinander verlaufen. Die Kabel können nebeneinander in Führungen geführt sein und/oder in einer gemeinsamen Halterung aufgenommen sein. Sie können einen vorgegebenen Abstand zueinander einnehmen. Es ist nicht erforderlich, aber möglich, dass die Kabel über ihren gesamten Verlauf nebeneinander verlaufen. Sie können auch nur abschnittsweise parallel oder im Wesentlichen parallel zueinander verlaufen, wenn sie bspw. an einem Ende in einer gemeinsamen Steckleiste, Halterung o.dgl. aufgenommen sind.

Gemäß einem weiteren Gesichtspunkt betrifft die Erfindung ein Verfahren zum Herstellen einer Anordnung von mindestens zwei im Wesentlichen parallel nebeneinander verlaufenden Kabeln, bei dem ein Rohkabel mit mindestens einer Verseilungsgruppe mit zwei oder mehr miteinander verseilten Leitern hergestellt wird, wobei die Schlaglänge der Verseilungsgruppe in Längsrichtung des Kabels zwischen einer minimalen Schlaglänge und einer maximalen Schlaglänge variierend eingerichtet ist und ein Abstand zwischen zwei benachbarten Verseilungsabschnitten einer Verseilungsgruppe mit minimaler Schlaglänge eine Verseilungsgruppe definiert, wobei die Verseilungslänge einer Verseilungsgruppe in Kabellängsrichtung periodisch variierend eingerichtet ist,
das Rohkabel durchtrennt wird, so dass zumindest ein erstes und ein zweites Kabel entstehen, und
die zwei Kabel derart nebeneinander angeordnet werden, dass sich die Schlaglänge mindestens einer Verseilungsgruppenwindung des ersten Kabels um mehr als 10%, bevorzugt um mehr als 20%, insbesondere um mehr als 50% von der Schlaglänge einer daneben angeordneten Verseilungsgruppenwindung des zweiten Kabels unterscheidet.

Wenn das Rohkabel über seinen gesamten Verlauf mit konstanter Verseilungslänge hergestellt wird, kann beim Schritt des Durchtrennens des Rohkabels darauf geachtet werden, dass die Kabellängen der erzeugten Kabel keine Vielfachen oder Bruchteile der Verseilungslänge sind. In diesem Fall ist nämlich der Schlaglängenverlauf nacheinander durchtrennter Kabel unterschiedlich, wenn diese nebeneinander angeordnet werden.

Wenn das Rohkabel an seiner Außenseite Markierungen trägt, die den Schlaglängenverlauf und/oder eine maximale oder minimale Schlaglänge im Kabelinneren angeben, können die Kabel beim Schritt des Anordnens auf einfache Weise erfindungsgemäß nebeneinander verlegt werden, bspw. indem die Markierungen um einen vorgegebenen Mindestabstand versetzt zueinander angeordnet werden.

In der folgenden Beschreibung wird die Erfindung unter Bezugnahme auf die beigefügte Zeichnung erläutert. Die einzige Figur der Zeichnung zeigt:
eine schematische Handskizze einer erfindungsgemäßen Kabelanordnung.

Es ist eine erfindungsgemäße Anordnung von zwei zumindest abschnittsweise nebeneinander verlaufenden Kabeln 10, 20 dargestellt. Es handelt sich dabei um eine schematische Prinzipskizze. Es ist angedeutet, dass in jedem der Kabel 10, 20 zwei miteinander verseilte bzw. verdrillte Adern bzw. Leiter 32 verlaufen. Zwei miteinander verseilte Leiter 32 bilden jeweils eine Verseilungsgruppe 11, 21. Mit anderen Worten sind die Adern einer Verseilungsgruppe schraubenförmig bzw. helixförmig umeinander gewickelt. Bei einer vollen Umdrehung bewegt sich jede der verseilten Adern um eine Schlaglänge in Längsrichtung L des Kabels.

Das erste Kabel 10 ist ein Twisted-Pair-Kabel und umfasst genau eine Verseilungsgruppe 11, die zwei miteinander verdrillte Leiter 32 umfasst. Die beiden Leiter 32 sind jeweils von einer Aderisolierung aus einem isolierenden Material umgeben. Die Verseilungsgruppe 11 ist zur Bildung des Kabels 10 von einem Schutzmantel umgeben.

Das zweite Kabel 20 ist ebenfalls ein Twisted-Pair-Kabel und umfasst genau eine Verseilungsgruppe 21, die zwei miteinander verdrillte Leiter 32 umfasst. Die beiden Leiter 32 sind jeweils von einer Aderisolierung aus einem isolierenden Material umgeben. Die Verseilungsgruppe 21 ist zur Bildung des Kabels 20 von einem Schutzmantel umgeben.

Die Schlaglänge der Verseilungsgruppe 11 des ersten Kabels variiert in Längsrichtung L etwa sinusförmig zwischen einer minimalen Schlaglänge A und einer maximalen Schlaglänge A'. Die minimale Schlaglänge A beträgt etwa 12 mm und die maximale Schlaglänge A' beträgt etwa 25 mm. Der Abstand zwischen zwei benachbarten Verseilungsabschnitten (14, 15) minimaler Schlaglänge A definiert eine Verseilungslänge X. Die Verseilungslänge ist über die gesamte Länge des Kabels 10 konstant.

Die Schlaglänge der Verseilungsgruppe 21 des zweiten Kabels variiert in Längsrichtung L ebenfalls sinusförmig zwischen einer minimalen Schlaglänge B' (mit B`=A) und einer maximalen Schlaglänge B (mit B=A'). Die Verseilungslänge ist ebenfalls über die gesamte Länge des Kabels 20 konstant und beträgt X.

Eine durch die beiden Kabel verlaufende Schnittebene I schneidet die Verseilungsgruppe 11 des ersten Kabels 10 in einem Verseilungsabschnitt 14, an dem die Schlaglänge der ersten Verseilungsgruppe 11 einen Wert A hat, und sie schneidet die Verseilungsgruppe 21 des zweiten Kabels 20 in einem Verseilungsabschnitt 24, an dem die Schlaglänge der zweiten Verseilungsgruppe 21 einen Wert B hat, wobei sich A um mehr als 50% von B unterscheidet. Insbesondere ist A um mehr als 50% kleiner als B.

Diese Beziehung zwischen den Schlaglängen einander nächst benachbarter Verseilungsgruppen-Windungen des ersten und des zweiten Kabels 10, 20 gilt über mehr als 50% der gesamten Länge der Kabel 10, 20. Hierdurch wird wirksam ein Alien-Crosstalk zwischen den Kabeln 10, 20 reduziert.

In dem Verseilungsabschnitt 14, an dem die erste Verseilungsgruppe 11 eine minimale Schlaglänge A aufweist, ist außen am Kabel eine bspw. kerbenförmige Markierung 70 angeordnet. Solche Markierungen können im Abstand der jeweiligen Verseilungslänge über die gesamte Kabellänge sichtbar am Kabel angebracht sein. Der Kabelverleger weiß dann noch beim Verlegen des Kabels, wo in Längsrichtung des Kabels die Schlaglänge einen minimalen Wert annimmt und kann eine erfindungsgemäße Anordnung auf einfache Weise herstellen.

Erfindungsgemäß variiert die Verseilungslänge X über den Verlauf des Kabels in Längsrichtung L periodisch.

Die Erfindung ist nicht auf das beschriebene Ausführungsbeispiel eingeschränkt. So können mehr als zwei nebeneinander verlaufende Kabel die erfindungsgemäße Anordnung bilden. Anstelle der Twisted-Pair-Kabel können Sternvierer-Kabel mit einer aus vier Adern gebildeten Verseilungsgruppe verwendet werden.

Ferner betrifft die Erfindung ein Rohkabel zum Herstellen der erfindungsgemäßen Anordnung mit mindestens einer Markierung 70 an einer Außenseite.

## Patentansprüche

1. Anordnung von mindestens zwei im Wesentlichen parallel nebeneinander verlaufenden Kabeln (10, 20), von denen ein erstes Kabel (10) und ein zweites Kabel (20) jeweils mindestens eine Verseilungsgruppe (11, 21) mit zwei oder mehr miteinander verseilten Leitern (32) aufweisen, wobei die Schlaglänge der Verseilungsgruppen (11, 21) in Längsrichtung der Kabel (10, 20) jeweils variierend eingerichtet ist und sich die Schlaglänge mindestens einer Verseilungsgruppen-Windung (14) der Verseilungsgruppe (11) des ersten Kabels (10) von der Schlaglänge einer dazu benachbarten Verseilungsgruppen-Windung (24) der Verseilungsgruppe (21) des zweiten Kabels (20) um mehr als 10% unterscheidet, wobei die Schlaglänge der Verseilungsgruppen (11, 21) jeweils zwischen einer minimalen Schlaglänge (A, B') und einer maximalen Schlaglänge (A', B) variiert, **dadurch gekennzeichnet, dass** ein Abstand zwischen zwei benachbarten Verseilungsabschnitten (14, 15) einer Verseilungsgruppe (11) mit minimaler Schlaglänge (A) eine Verseilungslänge (X) definiert, wobei die Verseilungslänge (X) einer Verseilungsgruppe (11) in Kabellängsrichtung (L) periodisch variiert.

2. Anordnung nach Anspruch 1, **dadurch gekennzeichnet, dass** sich die Schlaglänge mindestens einer Verseilungsgruppen-Windung (14) der Verseilungsgruppe (11) des ersten Kabels (10) von der Schlaglänge (B) einer dazu benachbarten Verseilungsgruppen-Windung (24) der Verseilungsgruppe (21) des zweiten Kabels (20) um mehr als 20%, insbesondere um mehr als 50% unterscheidet.

3. Anordnung nach Anspruch 1 oder 2, **dadurch gekennzeichnet, dass** die Verseilungsgruppen (11, 21) jeweils aus einem verdrillten Leiterpaar (12, 22) bestehen.

4. Anordnung nach Anspruch 3, **dadurch gekennzeichnet, dass** die Kabel (10, 20) jeweils Twisted-Pair-Kabel sind.

5. Anordnung nach Anspruch 1 oder 2, **dadurch gekennzeichnet, dass** die Verseilungsgruppen (11, 21) jeweils aus vier miteinander verseilten Leitern bestehen.

6. Anordnung nach Anspruch 5, **dadurch gekennzeichnet, dass** die Kabel (10, 20) jeweils Sternvierer-Kabel mit Viererverseilung sind.

7. Anordnung nach einem der vorhergehenden Ansprüche, **dadurch gekennzeichnet, dass** jede Verseilungsgruppe (11, 21) mindestens ein Leiterpaar (12, 22) zur Übertragung eines differentiellen Signals aufweist.

8. Anordnung nach einem der vorhergehenden Ansprüche, **dadurch gekennzeichnet, dass** jedes Kabel (10, 20) genau eine Verseilungsgruppe (11, 21) aufweist.

9. Anordnung nach einem der vorhergehenden Ansprüche, **dadurch gekennzeichnet, dass** die Schlaglänge der Verseilungsgruppen (11, 21) jeweils periodisch und/oder wellenförmig, insbesondere etwa sinusförmig variiert.

10. Anordnung nach einem der vorhergehenden Ansprüche, **dadurch gekennzeichnet, dass** die minimale Schlaglänge (A, B') größer ist als 5 mm und kleiner ist als 20 mm, bevorzugt größer ist als 10 mm und kleiner ist als 15 mm, während die maximale Schlaglänge (A', B) größer ist als 15 mm und kleiner ist als 50 mm, bevorzugt größer ist als 22 mm und kleiner ist als 28 mm.

11. Anordnung nach einem der vorhergehenden Ansprüche, **dadurch gekennzeichnet, dass** die Verseilungslänge (X) größer ist als 0,5 m und kleiner ist als 10 m, vorzugsweise größer ist als 2 m und kleiner ist als 5 m.

12. Anordnung nach einem der vorhergehenden Ansprüche, **dadurch gekennzeichnet, dass** die Verseilungslänge (X) einer Verseilungsgruppe (11, 21) in Kabellängsrichtung (L) sinusförmig variiert.

13. Anordnung nach einem der Ansprüche 1 bis 10, **dadurch gekennzeichnet, dass** die Verseilungslänge (X) einer Verseilungsgruppe (11, 21) in Kabellängsrichtung (L) zwischen einer maximalen und einer minimalen Verseilungslänge statistisch variiert.

14. Anordnung nach einem der vorhergehenden Ansprüche, **dadurch gekennzeichnet, dass** die mindestens zwei Kabel (10, 20) separate, insbesondere voneinander beabstandete Einzelkabel sind.

15. Anordnung nach einem der vorhergehenden Ansprüche, **dadurch gekennzeichnet, dass** jedes Kabel (10, 20) an einer Außenseite mindestens eine Markierung (70) trägt, die eine Schlaglänge, einen Schlaglängenverlauf und/oder eine Position einer maximalen oder minimalen Schlaglänge (A', B; A, B') im Kabelinneren angibt, wobei bevorzugt die Markierung des ersten Kabels (10) in Kabellängsrichtung (L) versetzt zu der Markierung des zweiten Kabels (20) angeordnet ist.

16. Anordnung nach einem der vorhergehenden Ansprüche, **dadurch gekennzeichnet, dass** zumindest ein Kabel an einer Außenseite im Abstand der jeweiligen Verseilungslänge (X) Markierungen trägt.

17. Verfahren zum Herstellen einer Anordnung nach einem der vorhergehenden Ansprüche, **dadurch gekennzeichnet, dass** ein Rohkabel mit mindestens einer Verseilungsgruppe (11) mit zwei oder mehr miteinander verseilten Leitern (32) hergestellt wird, wobei die Schlaglänge der Verseilungsgruppe (11) in Längsrichtung des Rohkabels zwischen einer minimalen Schlaglänge (A) und einer maximalen Schlaglänge (A') variierend eingerichtet ist und ein Abstand zwischen zwei benachbarten Verseilungsabschnitten (14, 15) einer Verseilungsgruppe (11) mit minimaler Schlaglänge (A) eine Verseilungslänge (X) definiert, wobei die Verseilungslänge (X) einer Verseilungsgruppe (11) in Kabellängsrichtung (L) periodisch variierend eingerichtet ist, das Rohkabel durchtrennt wird, so dass zumindest ein erstes und ein zweites Kabel (10, 20) gebildet werden, und die zwei Kabel (10, 20) derart nebeneinander angeordnet werden, dass sich die Schlaglänge einer Verseilungsgruppen-Windung (14) der Verseilungsgruppe (11) des ersten Kabels (10) um mehr als 10% von der Schlaglänge einer daneben angeordneten Verseilgruppen-Windung (24) der Verseilgruppe (21) des zweiten Kabels (20) unterscheidet.

18. Verfahren nach Anspruch 17, **gekennzeichnet durch** den Schritt des Anbringens von Markierungen (70) an einer Außenseite des Rohkabels in Abhängigkeit von dem Schlaglängenverlauf im Inneren des Rohkabels.

19. Verfahren nach Anspruch 18, **dadurch gekennzeichnet, dass** beim Schritt des Anordnens der zwei Kabel eine Markierung des ersten Kabels versetzt zu einer Markierung des zweiten Kabels positioniert wird.

## Claims

1. Arrangement of at least two cables (10, 20) which extend adjacently in a substantially parallel manner, a first cable (10) and a second cable (20) of which each having at least one stranding group (11, 21) which has two or more conductors (32) that are twisted together, wherein the lay length of each of the stranding groups (11, 21) varies in the longitudinal direction of the cables (10, 20), and the lay length of at least one stranding group winding (14) of the stranding group (11) of the first cable (10) differs from the lay length of an adjacent stranding group winding (24) of the stranding group (21) of the second cable (20) by more than 10%, the lay length of the stranding groups (11, 21) in each case varying between a minimum lay length (A, B') and a maximum lay length (A', B), **characterised in that** a distance between two adjacent stranding sections (14, 15) of a stranding group (11) with a minimum lay length (A) defines a stranding length (X), wherein the stranding length (X) of a stranding group (11) varies periodically in the longitudinal direction of the cable (L).

2. Arrangement according to claim 1, **characterised in that** the lay length of at least one stranding group winding (14) of the stranding group (11) of the first cable (10) differs from the lay length (B) of an adjacent stranding group winding (24) of the stranding group (21) of the second cable (20) by more than 20%, in particular by more than 50%.

3. Arrangement according to claim 1 or 2, **characterised in that** the stranding groups (11, 21) each consist of a twisted conductor pair (12, 22).

4. Arrangement according to claim 3, **characterised in that** the cables (10, 20) are in each case twisted-pair cables.

5. Arrangement according to claim 1 or 2, **characterised in that** the stranding groups (11, 21) in each case consist of four conductors twisted together.

6. Arrangement according to claim 5, **characterised in that** the cables (10, 20) are in each case star quad cables with quad stranding.

7. Arrangement according to one of the preceding claims, **characterised in that** each stranding group (11, 21) has at least one conductor pair (12, 22) for transmission of a differential signal.

8. Arrangement according to one of the preceding claims, **characterised in that** each cable (10, 20) has exactly one stranding group (11, 21).

9. Arrangement according to one of the preceding claims, **characterised in that** the lay length of the stranding groups (11, 21) in each case varies periodically and/or in a wave-formed manner, in particular, for example, sinusoidally.

10. Arrangement according to one of the preceding claims, **characterised in that** the minimum lay length (A, B') is greater than 5 mm and less than 20 mm, preferably greater than 10 mm and less than 15 mm, while the maximum lay length (A', B) is greater than 15 mm and less than 50 mm, preferably greater than 22 mm and less than 28 mm.

11. Arrangement according to one of the preceding claims, **characterised in that** the stranding length (X) is greater than 0.5 m and less than 10 m, preferably greater than 2 m and less than 5 m.

12. Arrangement according to one of the preceding claims, **characterised in that** the stranding length (X) of a stranding group (11, 21) varies sinusoidally, in the longitudinal direction of the cable (L).

13. Arrangement according to one of the claims 1 to 10, **characterised in that** the stranding length (X) of a stranding group (11, 21) varies statistically in the longitudinal direction of the cable (L) between a maximum and a minimum stranding length.

14. Arrangement according to one of the preceding claims, **characterised in that** the at least two cables (10, 20) are separate, individual cables, in particular arranged at a distance from one another.

15. Arrangement according to one of the preceding claims, **characterised in that** each cable (10, 20) carries on its exterior at least one marking (70) which states a lay length, a lay length pattern and/or a position of a maximum or minimum lay length (A', B; A, B') in the interior of the cable, wherein the marking of the first cable (10) is preferably offset from the marking of the second cable (20) in the longitudinal direction of the cable (L).

16. Arrangement according to one of the preceding claims, **characterised in that** at least one cable carries on its exterior markings at intervals corresponding to the respective stranding length (X).

17. Method for manufacturing an arrangement according to one of the preceding claims, **characterised in that** a raw cable is manufactured with at least one stranding group (11) with two or more twisted conductors (32), wherein the lay length of the stranding group (11) varies in the longitudinal direction of the raw cable between a minimum lay length (A) and a maximum lay length (A'), and a distance between two adjacent stranding sections (14, 15) of a stranding group (11) with a minimum lay length (A) defines a stranding length (X), wherein the stranding length (X) of a stranding group (11) varies periodically in the longitudinal direction of the cable (L),
the raw cable is cut, so that at least one first and one second cable (10, 20) are produced, and
the two cables (10, 20) are arranged adjacent to one another such that the lay length of a stranding group winding (14) of the stranding group (11) of the first cable (10) differs by more than 10% from the lay length of a stranding group winding (24) of the stranding group (21) of the second cable (20) arranged next to it.

18. Method according to claim 17, **characterised by** the step of application of markings (70) to an outer side of the raw cable depending on the pattern of the lay lengths in the interior of the raw cable.

19. Method according to claim 18, **characterised in that**, during the step involving the arrangement of the two cables, a marking of the first cable is positioned offset to a marking of the second cable.

## Revendications

1. Ensemble d'au moins deux câbles (10, 20) s'étendant sensiblement parallèlement l'un à côté de l'autre, dont un premier câble (10) et un second câble (20) comprennent chacun au moins un groupe de toronnage (11, 21) à deux ou à plusieurs conducteurs (32) toronnés entre eux,
dans lequel
la longueur du pas de toronnage des groupes de toronnage (11, 21) est prévue variable en direction longitudinale des câbles respectifs (10, 20) et la longueur du pas de toronnage de l'une au moins des spires (14) du groupe de toronnage (11) du premier câble (10) diffère de plus de 10 % de la longueur du pas de toronnage d'une spire (24) voisine du groupe de toronnage (21) du second câble (20),
et la longueur du pas de toronnage des groupes de toronnage (11, 21) varie respectivement entre une longueur minimale (A, B') et une longueur maximale (A', B),
**caractérisé en ce que**
une distance entre les deux portions de toronnage voisines (14, 15) d'un groupe de toronnage (11) de longueur minimale (A) définit une longueur de toronnage (X), la longueur de toronnage (X) d'un groupe de toronnage (11) variant périodiquement en direction longitudinale (L) du câble.

2. Ensemble selon la revendication 1,
**caractérisé en ce que**
la longueur du pas de toronnage d'au moins une spire (14) du groupe de toronnage (11) du premier câble (10) diffère de plus de 20 %, en particulier de plus de 50 %, de la longueur (B) du pas de toronnage d'une spire voisine (24) du groupe de toronnage (21) du second câble (20).

3. Ensemble selon la revendication 1 ou 2,
**caractérisé en ce que**
les groupes de toronnage (11, 21) sont constitués chacun par une paire de conducteurs torsadés (12, 22).

4. Ensemble selon la revendication 3,
**caractérisé en ce que**
les câbles (10, 20) sont chacun un câble à paire torsadée ("Twisted-Pair").

5. Ensemble selon la revendication 1 ou 2,
**caractérisé en ce que**
les groupes de toronnage (11, 21) sont constitués chacun par quatre conducteurs toronnés entre eux.

6. Ensemble selon la revendication 5,
**caractérisé en ce que**
les câbles (10, 20) sont chacun une quarte en étoile à toronnage quadruple.

7. Ensemble selon l'une des revendications précédentes,
**caractérisé en ce que**
chaque groupe de toronnage (11, 21) comprend au moins une paire de conducteurs (12, 22) pour transmettre un signal différentiel.

8. Ensemble selon l'une des revendications précédentes,
**caractérisé en ce que**
chaque câble (10, 20) comprend précisément un groupe de toronnage (11, 21).

9. Ensemble selon l'une des revendications précédentes,
**caractérisé en ce que**
la longueur du pas de toronnage des groupes de toronnage (11, 21) varie respectivement périodiquement et/ou de façon ondulée, en particulier approximativement de façon sinusoïdale.

10. Ensemble selon l'une des revendications précédentes,
**caractérisé en ce que**
la longueur minimale (A, B') du pas de toronnage est supérieure à 5 mm et inférieure à 20 mm, de préférence supérieure à 10 mm et inférieure à 15 mm, tandis que la longueur maximale (A', B) du pas de toronnage est supérieure à 15 mm et inférieure à 50 mm, de préférence supérieure à 22 mm et inférieure à 28 mm.

11. Ensemble selon l'une des revendications précédentes,
**caractérisé en ce que**
la longueur de toronnage (X) est supérieure à 0,5 m et inférieure à 10 m, de préférence supérieure à 2 m et inférieure à 5 m.

12. Ensemble selon l'une des revendications précédentes,
**caractérisé en ce que**
la longueur de toronnage (X) d'un groupe de toronnage varie de façon sinusoïdale en direction longitudinale (L) du câble.

13. Ensemble selon l'une des revendications 1 à 10,
**caractérisé en ce que**
la longueur de toronnage (X) d'un groupe de toronnage (11, 21) varie de façon statistique entre une longueur de toronnage maximale et une longueur de toronnage minimale en direction longitudinale (L) du câble.

14. Ensemble selon l'une des revendications précédentes,
**caractérisé en ce que**
lesdits au moins deux câbles (10, 20) sont des câbles individuels séparés, en particulier espacés l'un de l'autre.

15. Ensemble selon l'une des revendications précédentes,
**caractérisé en ce que**
sur un côté extérieur, chaque câble (10, 20) porte au moins un marquage (70) qui indique une longueur de pas de toronnage, une évolution du pas de toronnage et/ou une position d'une longueur de pas de toronnage (A', B ; A, B') maximale ou minimale à l'intérieur du câble, et de préférence le marquage du premier câble (10) en direction longitudinale (L) du câble est agencé en décalage par rapport au marquage du second câble (20).

16. Ensemble selon l'une des revendications précédentes,
**caractérisé en ce que**
sur un côté extérieur, au moins un câble porte des marquages à la distance égale à la longueur de toronnage respective (X).

17. Procédé de réalisation d'un ensemble selon l'une des revendications précédentes,
**caractérisé en ce que**
on réalise un câble brut avec au moins un groupe de toronnage (11) à deux ou à plusieurs conducteurs (32) toronnés entre eux, la longueur du pas de toronnage du groupe de toronnage (11) est prévue de façon variable entre une longueur minimale (A) et une longueur maximale (A') en direction longitudinale du câble brut, et une distance entre deux portions de toronnage voisines (14, 15) d'un groupe de toronnage (11) de longueur minimale (A) définit une longueur de toronnage (X), la longueur de toronnage (X) d'un groupe de toronnage (11) étant prévue de façon variable périodiquement en direction longitudinale (L) du câble, on sépare le câble brut de manière à former au moins un premier et un second câble (10, 20), et on dispose les deux câbles (10, 20) l'un à côté de l'autre de telle sorte que la longueur du pas de toronnage d'une spire (14) du groupe de toronnage (11) du premier câble (10) varie de plus de 10 % par rapport à la longueur du pas de toronnage d'une spire juxtaposée (24) du groupe de toronnage (21) du second câble (20).

18. Procédé selon la revendication 17,
**caractérisé par**
l'étape d'apposition des marquages (70) sur un côté extérieur du câble brut en fonction de l'évolution de la longueur du pas de toronnage à l'intérieur du câble brut.

19. Procédé selon la revendication 18,
**caractérisé en ce que**
lors de l'étape d'agencement des deux câbles, on positionne un marquage du premier câble en décalage par rapport à un marquage du second câble.
